# EUROPÄISCHE PATENTSCHRIFT

(11) **EP 0 557 983 B1**
(45) Veröffentlichungstag und Bekanntmachung des Hinweises auf die Patenterteilung: **08.05.1996**
(21) Anmeldenummer: 93102945.8
(22) Anmeldetag: 25.02.1993
(51) Int. Cl.: A44B 11/25

(54) **Sicherheitsgurtschloss mit Verriegelungssperre**
Seat belt buckle with pin locking device
Boucle pour ceinture de siège avec une barrette de serrage

(30) Priorität: 27.02.1992 DE 9202528 U
(43) Veröffentlichungstag der Anmeldung: 01.09.1993
(73) Patentinhaber: AUTOLIV DEVELOPMENT AKTIEBOLAG, S-447 83 Vargarda (SE)
(72) Erfinder: Klauke, Dieter, W-2071 Siek (DE); Flössel, Reinhard, W- Elmshorn (DE)
(74) Vertreter: Richter, Werdermann & Gerbaulet

(56) Entgegenhaltungen:
- EP-A- 0 071 013
- DE-U- 9 202 525
- DE-U- 9 202 526
- FR-A- 2 553 637

## Beschreibung

Die Erfindung betrifft ein Sicherheitsgurtschloß für Fahrzeuge zur Aufnahme und Verriegelung einer Einsteckzunge in einem Gehäuse und einer Schloßtaste zur Aufhebung der Verriegelung, wobei die Schloßtaste gegen eine Feder bei Betätigung in Betätigungsrichtung den lasttragenden Schloßmechanismus nach einem Öffnungshub zur Freigabe der Schloßzunge öffnet und wobei die Einsteckzunge über ein zwischen einer Entriegelungsstellung und einer Verriegelungsstellung schwenkbar im Gehäuse gelagertes Verriegelungsteil verriegelbar ist, das über einen in einer Kulissenführung im Gehäuse geführten und auf einer von der Kulissenführung vorgegebenen Bewegungsbahn in eine Sperrstellung und in eine Freigabestellung bewegbaren Sperrstift oder einen auf einer vorgegebenen Bewegungsbahn in eine Sperrstellung und in eine Freigabestellung bewegbaren Sperrhebel als Verriegelungselement sperrbar ist, und mit einem Auswerfer, der die Einsteckzunge in der Entriegelungsstellung des Verriegelungsteils aus dem Gehäuse drückt.

Die Funktion und Aufgabe eines Sicherheitsschlosses, insbesondere für Kraftfahrzeuge, wird als allgemein bekannt vorausgesetzt.

Zur Erhöhung der Insassensicherheit wird versucht, im Rahmen der ebenfalls als bekannt vorausgesetzten Gurtstraffung das Sicherheitsgurtschloß im Auslösefall schlagartig nach unten zu ziehen, um auf diese Weise sowohl den Beckengurt, als auch den Schultergurt straff zu ziehen.

Dabei besteht das Problem, daß das Gurtschloß mit hoher Verzögerung (Schock) gegen einen Endanschlag schlägt und dabei eine unbeabsichtigte Schloßöffnung erfolgt, weil die Schloßtaste und der Sperrstift aufgrund ihrer Massenträgheit nach unten fahren und dabei den Schloßmechanismus entriegeln.

Es ist daher bereits ein Sicherheitsgurtschloß vorgeschlagen worden, für Fahrzeuge und zur Aufnahme und Verriegelung einer Einsteckzunge in einem Gehäuse und einer Schloßtaste zur Aufhebung der Verriegelung, wobei die Schloßtaste gegen eine Feder bei Betätigung den lasttragenden Schloßmechanismus nach einem Öffnungshub zur Freigabe der Schloßzunge öffnet und wobei die Einsteckzunge über ein zwischen einer Entriegelungsstellung und Verriegelungsstellung schwenkbar im Gehäuse gelagertes Verriegelungsteil verriegelbar ist, das über einen in einer Kulissenführung im Gehäuse geführten und in eine Sperrstellung und in eine Freigabestellung bewegbaren Sperrstift sperrbar ist, und mit einem Auswerfer, der die Einsteckzunge in der Entriegelungsstellung des Verriegelungselements aus dem Gehäuse drückt.

Diese Anordnung hat den Nachteil, daß sich der Sperrstift, der in einer Kulisse innerhalb des Schloßgehäuses geführt wird, aufgrund seiner Massenträgheit und der Massenträgheit der Schloßtaste aus seiner das Verriegelungsglied halternden Sperrstellung in die Freigabestellung bewegen könnte, so daß der Schloßmechanismus entriegelt wird und die Schloßzunge aus dem Schloß herausgezogen werden kann.

Es ist daher Aufgabe der vorliegenden Erfindung, ein Sicherheitsgurtschloß der eingangs genannten Art, insbesondere mit nach unten betätigbarer Schloßtaste, so weiterzubilden, daß es auch bei Verzögerungskräften die in Betätigungsrichtung der Schloßtaste und des Öffnungsmechanismus wirken, schocksicher ist, und daß der Sperrstift gegen eine Verschiebung in die Freigabestellung unter dem Einfluß von Verzögerungskräften gesperrt ist.

Diese Aufgabe wird durch die im Anspruch 1 gekennzeichneten Merkmale gelöst.

Mit einer derartigen Ausbildung des Sicherheitsgurtschlosses ist sichergestellt, daß sich auch bei auftretenden hohen Massenkräften das Sicherheitsgurtschloß nicht unbeabsichtigt entriegeln kann, da der Sperrstift sicher in seiner sperrenden Position gehalten wird, da seine Bewegungsbahn in der Kulisse durch das Sperrelement blockiert ist und das Sperrelement nicht erst durch Beschleunigungskräfte zur Einwirkung kommt. Dabei werden ein in einer Kulissenführung geführter Sperrstift und ein entsprechend geführter Sperrhebel als Verriegelungselement als gleichwirkend angesehen, so daß nachstehend das Verriegelungselement als Sperrstift bezeichnet wird.

Gemäß einer bevorzugten Ausführungsform ist dabei vorgesehen, daß an einem freien Ende des ersten Arms eine Sperrstiftaufnahmeeinziehung ausgebildet ist. Hierdurch wird der Sperrstift sozusagen im Sperrelement verhakt, und beide verriegeln sich gegenseitig und sind gegen ein unbeabsichtigtes Lösen voneinander gesichert.

Bevorzugterweise ist dabei vorgesehen, daß die Sperrstiftaufnahmeeinziehung durch eine zu einem ersten Abschnitt der Bewegungsbahn des Sperrstiftes etwa parallel, oberen Begrenzungskante und zwei sich von der oberen Begrenzungskante zu einer Öffnung der Sperrstifaufnahmeeinziehung erstreckende seitliche Begrenzungskanten begrenzt wird, und daß die Ausbildung und Anordnung so getroffen ist, daß bei einer starken Verzögerung (Schock) der Sperrstift in die Sperrstiftaufnahme hineinbewegt und dadurch das Sperrelement blockiert wird.

Um die Sicherheit noch weiter zu vergrößern, ist vorgesehen, daß mindestens eine der Begrenzungskanten der Sperrstiftaufnahmeeinziehung zu einer durch den Drehpunkt des Sperrelements und einem vorgesehenen Kontaktpunkt des Sperrstiftes mit der Begrenzungskante verlaufenden Ebene in Richtung zu einem unteren Ende der Begrenzungskante einen Winkel alpha von etwa 90° oder kleiner aufweist. Hierdurch wird erreicht, daß der Sperrstift mit seinem Schwerpunkt so angeordnet ist, daß bei Auftreten von Massenkräften am Sperrstift diese so auf das Sperrelement übertragen werden, daß dieses weiter in seine den Sperrstift blockierende Stellung hineingedreht wird, so daß seine Verriegelungssicherheit bei starker Verzögerung (Schock) zunimmt, wobei das Sperrelement ggf. auch aufgrund der eigenen Massenträgheit in seine Verriegelungsstellung gedrückt wird.

Gemäß einer anderen bevorzugten Ausführungsform ist vorgesehen, daß an einem freien Ende des ersten Arms ein mindestens klauen- oder hakenförmiges Ansatzteil ausgebildet ist, wobei zur Vergrößerung der Sicherheit das Ansatzteil eine nach innen gekrümmte, halbkugelförmig eingezogene oder drei- oder mehreckförmig eingezogene Anlagefläche für den Sperrstift aufweist. Hierdurch wird ein Verhaken zwischen dem Sperrstift und dem Sperrelement erreicht, wobei sich zusätzlich die voranstehend beschriebenen positiven Wirkungen bei evtl. Auftreten von Massenkräften ergeben.

Es ist vorgesehen, daß das Sperrelement einen abgewinkelten Schwenkarm zur Betätigung und Verschwenkung aus einer Grundstellung, in der sich das Sperrelement bzw. die Sperrstiftaufnahmeeinziehung oder das klauen- oder hakenförmige Ansatzteil in der Bewegungsbahn des Sperrstiftes befindet, in die Entriegelungsstellung durch die Schloßtaste aufweist. Diese Ausführungsform hat den Vorteil, daß sich das Sperrelement in einer Grundstellung immer in der Bewegungsbahn des Sperrstiftes befindet, so daß beim Einschieben der Schloßzunge und damit beim Verriegeln des Sicherheitsgurtschlosses sichergestellt ist, daß beim verriegelten Sicherheitsgurtschloß sich das Sperrelement immer in der Bewegungsbahn des Sperrstiftes befindet, so daß eine größtmögliche Sicherheit gegen ein unbeabsichtigtes Lösen unter der Einwirkung von Massenkräften aufgrund einer Beschleunigung bzw. Verzögerung des Gurtschlosses gegeben ist.

Dabei kann vorteilhafterweise vorgesehen werden, daß die eine der Seitenkanten der Sperrstiftaufnahmeeinziehung, die nicht für die Haltung des Sperrstiftes im Beschleunigungsfall vorgesehen ist oder ein ein zusätzliches weiteres Ansatzteil das Verriegelungsteil untergreifend eine Verriegelung des Schlosses verhindert, falls das Sperrelement beim Verriegeln nicht in vorgesehener Weise die Bewegungsbahn des Sperrstiftes freigeben sollte, so daß auch immer ein sicheres Verriegeln und Sperren durch den Sperrstift sichergestellt ist.

Weiterhin ist vorteilhafterweise vorgesehen, daß die Betätigung des Sperrelements durch die Schloßtaste über ein Verbindungselement zwischen dem Schwenkarm und der Schloßtaste erfolgt.

Die Ausbildung der einzelnen Teile und deren Anordnung ist so vorgesehen, daß der erste Arm des Sperrelements zum zweiten Schwenkarm einen Winkel Beta von ungefähr 90° aufweist. Die Kraftangriffspunkte am ersten und am zweiten Arm liegen dabei etwa in einer gemeinsamen Ebene.

Dabei ist vorgesehen, daß das Sperrelement entweder einen Massenschwerpunkt aufweist, der in den Drehpunkt fällt oder einen Schwerpunkt aufweist, der so zum Drehpunkt beabstandet und angeordnet ist, daß auftretende G-Kräfte das Sperrteil in seiner sperrenden Stellung halten.

Das Sperrelement ist dabei mit der als Schiebetaste ausgebildeten Schloßtaste über die Kupplung direkt verbunden und weist eine so große Drehträgheitsmasse auf, daß auch bei zusammenfallendem Schwer- und Drehpunkt eine Halterung der Schloßtaste gewährleistet wird.

Ausführungsbeispiele der Erfindung werden nachstehend anhand der Zeichnung näher erläutert. Es zeigen
- **Fig**. 1: in einem Längsschnitt ein Sicherheitsgurtschloß mit eingeschobener und verriegelter Einsteckzunge in einer Verriegelungsstellung des Sperrelements,
- **Fig**. 2 bis 6: in schematischen Teildarstellungen die Anordnung des Sperrstiftes, des Sperrelements und der einzelnen Elemente im Gehäuse bei verschiedenen Betätigungspositionen,
- **Fig**. 7: in einer schematischen Teildarstellung das Sperrelement gemäß Fig. 1 bis 6, und
- **Fig**. 8: in einer schematischen Teildarstellung eine weitere Ausführungsform eines Sperrelementes.

In den Figuren 1 bis 7 ist eine erste Ausführungsform eines Sicherheitsgurtschlosses 100 dargestellt. In dem in in der Zeichnung nicht dargestellten Schloßkappen gebetteten Schloßgehäuse 11 ist die Schloßtaste 12 in Betätigungsrichtung B längsverschiebbar zum Öffnen des Schloßmechanismus 13 mit dem Auswerfer 113, dem Cantilever 114 und der Hauptfeder 115 gelagert. Die Ausbildung ist dabei in üblicher Weise so vorgesehen, daß die Schloßtaste 12 den lasttragenden Schloßmechanismus 13 nach einem Öffnungshub zur Freigabe der Einsteckzunge 14 öffnet, wobei die Einsteckzunge 14 über ein schwenkbar im Schloßgehäuse 11 gelagertes Verriegelungsteil 10 verriegelbar ist, das über einen in einer Kulissenführung 15 des Schloßgehäuses 11 geführten und auf einer Bewegungsbahn 17 in eine Sperrstellung und in eine Freigabestellung bewegbaren Sperrstift 16 sperrbar ist. Im Schloßgehäuse 11 ist nun ein am Schloßgehäuse 11 um einen Drehpunkt 18 schwenkbar gelagertes Sperrelement 19 vorgesehen, das zwei Sperrelementarme 20,21 aufweist, die bevorzugterweise einen Winkel Beta von ungefähr 90° zueinander und bei dieser Ausführungsform einen Winkel Beta von ca. 80° zueinander aufweisen. Das Sperrelement 19 ist um den Drehpunkt 18 drehbar und der erste Arm 20 ist dabei in die Bewegungsbahn 17 des Sperrstiftes 16 hineinbewegbar ausgebildet, und zwar so, daß sich das Sperrelement 19 in der Bewegungsbahn 17 des Sperrstiftes 16 befindet und diesen gegen eine Bewegung aus der Sperrstellung in die Freigabestellung blockiert, wie dies in Figur 1, 7 und 8 dargestellt ist. Zur Verschwenkung des Sperrelements 19 über den zweiten Arm 21 ist an der Schloßtaste 12 ein Verbindunselement 22 vorgesehen, die bei entsprechender Bewegung der Schloßtaste 12 in Betätigungsrichtung B den Arm 21 beaufschlagt und mitbewegt und das Sperrelement 19 um den Drehpunkt 18 in die Freigabestellung verschwenkt. Bei dem Verbindungselement 22 handelt es sich um ein sog. Schubkurbelgetriebe 122, bei dem ein am freien Ende 21a des Schwenkarms 21 angeordneter Stift 121a in einem Schlitz 121b der Schloßtaste 12 beweglich angeordnet ist und bei einer Bewegung der Schloßtaste 12 von Schlitz 121b in Bewegungsrichtung mitgenommen wird (Fig.5), wobei der Stift 121a dann gleichzeitig eine entsprechende Aufwärts- bzw. Abwärtsbewegung durchführt. Alternativ kann hier auch ein übliches Drehgelenk und ein teleskopierbarer Arm 21 vorgesehen werden, um die gewünschte Übertragung der linearen Bewegung der Schloßtaste 12 in eine Drehbewegung des Sperrelements 19 durchzuführen. Bei der Rückführung der als Schiebetaste ausgeführten Schloßtaste 12 unter Federeinwirkung wird dann das Sperrelement 19 über das Verbindungselement 22 wieder in die Grundstellung geschwenkt. Weiterhin ist an der Schloßtaste 12 ein Stößelteil 23 vorgesehen, das bei entsprechender Betätigung der Schloßtaste in Betätigungsrichtung B nach Verschwenkung des Sperrelements 19 aus der sperrenden Stellung in eine die Bewegungsbahn 17 freigebende Stellung den Sperrstift 16 beaufschlagt und in die Freigabestellung verschiebt.

Um die Bewegungsabläufe optimal durchzuführen und um sicherzustellen, daß sich auch bei auftretenden Verzögerungskräften in Beschleunigungsrichtung a keine ungewollte Entriegelung ergibt, sind ganz bestimmte geometrische Verhältnisse vorgesehen, wie diese in Figur 2 bis 7 schematisch dargestellt sind. Zunächst ist zwischen der entsprechenden Begrenzungskante 26 der Sperrstiftaufnahmeeinziehung 24 des Sperrelements 19 und dem Sperrstift bei dem in Figur 7 dargestellten unbeschleunigten Zustand ein Abstand I vorgesehen, um eine Schwenkbewegung des Sperrelements 19 in die Freigabestellung zu ermöglichen, wie dies in Figur 6 angedeutet ist, bevor das Stößelteil 23 den Sperrstift 16 bei Betätigung verschiebt.

Bei der neuen Schloßausbildung wurde das Funktionsprinzip der bekannten Schlösser der eingangs genannten Art beibehalten: bei verriegeltem Sicherheitsgurtschloß 100 stützt sich bei Belastung das Verriegelungsteil 10 einmal direkt mit der Spitze und einmal indirekt über den Sperrstift 16 am Gehäusen 11 ab, so daß die Einsteckzunge 14 nicht herausgezogen werden kann (Fig.2).

Wird der Sperrstift 16 durch Druck auf die Schloßtaste 12 verschoben (Fig.3), so daß er sich in die entriegelte Position bewegt (Fig.4), öffnet das Sicherheitsgurtschloß 100 und die Einsteckzunge 14 wird ausgeworfen.

Bei Verwendung eines Schlosses nach dem Stand der Technik an einem Strammer kann folgendes geschehen:
bei vollständiger Strammung des Schlosses nach unten, prallt das Schloß mit einer Geschwindigkeit von bis zu 50 km/h auf den Endanschlag und wird dabei stark abgebremst. Durch die Trägheit der Drucktaste und des Sperrstiftes bewegen sich diese Teile weiter (in das Schloß hinein) und führen zum Öffnen des Schlosses und damit zum Auswerfen der Einsteckzunge. Um dieses zu verhindern, ist ein Sperrelement 19 vorgesehen, das entweder eine Sperrstiftaufnahmeeinziehung 24 (Fig.7) oder zwei klauen- oder hakenförmige Ansatzteile 29,30 (Fig.8) aufweist, die den Sperrstift 16 in der verriegelten Position festhalten (Fig.5). Durch entsprechende Konstruktion und Anordnung der Teile ist das System Schloßtaste, Sperrelement und Sperrstift so abgestimmt, daß diese Teile sich beim Aufprall nicht bewegen und daher das Sicherheitsgurtschloß verriegelt bleibt. Trotzdem ist gewährleistet, daß das Sicherheitsgurtschloß jederzeit vom Benutzer entriegelt werden kann: bei Drücken der Schloßtaste 12 dreht sich das Sperrelement 19, die Schloßtaste 12 schiebt den Sperrstift 16 in die entriegelte Position (Entriegelungsstellung) und das Schloß ist geöffnet (Fig.6).

Es ist bei der Ausführungsform gemäß Fig. 1 bis 7 vorgesehen, daß am freien Ende 20a des Arms 20 eine etwa rechteckförmige Sperrstiftaufnahmeeinziehung 24 ausgebildet ist, die von einer oberen Begrenzungskante 25, einer vorderen Begrenzungskante 26 und einer hinteren Begrenzungskante 27 umfaßt wird und über die Öffnung 28 für den Eintritt und Austritt des Sperrstiftes 16 offen ist. Die vordere Begrenzungskante 26 weist zu einer durch den Drehpunkt 18 des Sperrelements 19 und einem vorgesehenen Kontaktpunkt K des Sperrstifts 16 mit der Begrenzungskante 26 verlaufende Ebene E in Richtung zu einem unteren Ende 26a der Begrenzungskante 26 einen Winkel alpha von etwa 90° oder kleiner und bevorzugterweise etwa 70° auf, damit eine Andruckkraft des Sperrstiftes 16 auf die Begrenzungskante 26 zu einer Drehung in Richtung des Pfeiles Y führt. Bei auftretenden Beschleunigungskräften wird der Sperrstift 16 in der Sperrstiftaufnahmeeinziehung 24 in Anlage an die Begrenzungskante 26 der Sperrstiftaufnahmeeinziehung 24 bewegt und dort erfolgt eine gegenseitige Abstützung in alle vier Richtungen, da nach oben und unten, d.h. senkrecht zur Bewegungsbahn 17 eine Abstützung durch die Kulissenführung 15 erfolgt, während in Richtung der Bewegungsbahn 17 eine Abstützung durch die Begrenzungskanten 26,27 der Sperrstiftaufnahmeeinziehung 24 erfolgt und der Sperrstift 16 gegen die auftretende Verzögerungskraft gehalten wird. Dieses System bietet ebenfalls eine völlige Sicherheit auch bei auftretenden Schocks, wobei gleichzeitig gewährleistet ist, daß eine problemlose Entsperrung erfolgen kann, wie dies in Figur 6 dargestellt ist.

Bei der in Fig.8 dargestellten Ausführungsform weist das Sperrelement 19 zwei klauen- oder hakenförmige Ansatzteile 29,30 auf, von denen in der Zeichnung nur ein Ansatzteil 29 zu sehen ist, da die Ansatzteile 29,30 zueinander einen Abstand aufweisen. Im kritschen Beschleunigungsfall umgreifen die Haken den Sperrstift 16, so daß dieses wie im Fall der Sperrstiftaufnahmeeinziehung sicher festgehalten wird. Hierzu ist vorgesehen, daß das Ansatzteil 29,30 eine nach innen gekrümmte, halbkugelförmig eingezogene oder drei- oder mehreckförmig eingezogene Anlagefläche 31 für den Sperrstift 16 aufweist. Auch hierbei ist vorgesehen, daß zwischen der unteren Spitze 29a des hakenförmigen Ansatzteils 29 bei dem in Fig.8 dargestellten unbeschleunigten Zustand ein Abstand I gegeben ist, um eine Schwenkbewegung des Sperrelementes 19 in die Freigabestellung zu ermöglichen, bevor das Stößelteil 23 den Sperrstift bei Betätigung verschiebt.

Der Grundgedanke bei allen Ausführungsformen besteht darin, daß durch eine Blockierung sowohl des Sperrstiftes als auch der Schloßtaste im Fall einer auftretenden Beschleunigung mit äußerster Sicherheit ein unbeabsichtigtes Öffnen des Schlosses vermieden werden kann.

### Bezugszeichenliste:

- Sicherheitsgurtschloß: 100
- Auswerfer: 113
- Cantilever: 114
- Hauptfeder: 115
- Verriegelungselement: 116
- Verriegelungsteil: 10
- Schloßgehäuse: 11
- Schloßtaste: 12
- Schloßmechanismus: 13
- Einsteckzunge: 14
- Pfeilrichtung: B
- Beschleunigungsrichtung: a
- Kulissenführung: 15
- Sperrstift: 16,
- Bewegungsbahn: 17,17a,17b
- Drehpunkt: 18
- Sperrelement: 19
- Arm: 20
- freies Ende: 20a
- Arm: 21
- freies Ende: 21a
- Kupplung: 22
- Stößelteil: 23
- Sperrstiftaufnahmeeinziehung: 24
- Begrenzungskante: 25,26,27
- unteres Ende: 26a
- Öffnung: 28
- Ansatzteile: 29,30
- untere Spitze: 29a
- Fläche: 31
- Schubkurbelgetriebe: 122
- Stift: 121a
- Schlitz: 121b

## Patentansprüche

1. Sicherheitsgurtschloß (100) für Fahrzeuge zur Aufnahme und Verriegelung einer Einsteckzunge (14) in einem Gehäuse (11) und einer Schloßtaste (12) zur Aufhebung der Verriegelung, wobei die Schloßtaste (12) gegen eine Feder (115) bei Betätigung in Betätigungsrichtung (Pfeil B) den lasttragenden Schloßmechanismus (13) nach einem Öffnungshub zur Freigabe der Einsteckzunge (14) öffnet und wobei die Einsteckzunge (14) über ein zwischen einer Entriegelungsstellung und einer Verriegelungsstellung schwenkbar im Gehäuse (11) gelagertes Verriegelungsteil (10) verriegelbar ist, das über einen in einer Kulissenführung (15) im Gehäuse (11) geführten und auf einer von der Kulissenführung (15) vorgegebenen Bewegungsbahn (17) in eine Sperrstellung und in eine Freigabestellung bewegbaren Sperrstift (16) oder einen auf einer vorgegebenen Bewegungsbahn in eine Sperrstellung und in eine Freigabestellung bewegbaren Sperrhebel als Verriegelungselement (116) sperrbar ist, und mit einem Auswerfer (114), der die Einsteckzunge (14) in der Entriegelungsstellung des Verriegelungsteils (10) aus dem Gehäuse (11) drückt,
dadurch gekennzeichnet,
daß ein am Gehäuse (11) um einen Drehpunkt (18) drehbar gelagertes Sperrelement (19) mit einem freien ersten Arm (20) in eine das Verriegelungselement (116) gegen eine Bewegung aus der Sperrstellung sperrende, in die Bewegungsbahn (17) eingreifende Verriegelungsstellung bewegbar ist und bei Betätigung der Schloßtaste (12) die Bewegungsbahn (17) des Verriegelungselementes (116) freigebend aus der Bewegungsbahn (17) in eine Entriegelungsstellung herausbewegbar ist, und daß das Sperrelement (19) einen zweiten, abgewinkelten Schwenkarm (21) zur Betätigung und Verschwenkung des Sperrelementes (19) durch die Schloßtaste (12) aus einer Grundstellung, in der sich das Sperrelement (19) in der Bewegungsbahn (17) befindet, in eine das Verriegelungselement (116) freigebende Stellung aufweist, wobei der zweite Schwenkarm (21) an seinem freien Ende (21a) mit der Schloßtaste (12) über ein Verbindungselement (22) verbunden ist.

2. Sicherheitsgurtschloß nach Anspruch 1,
dadurch gekennzeichnet,
daß das Verbindungselement (22) ein Scnubkurbelgetriebe (122) ist.

3. Sicherheitsgurtschloß nach Anspruch 1 oder 2,
dadurch gekennzeichnet,
daß an einem freien Ende (20a) des ersten Arms (20) eine Sperrstiftaufnahmeeinziehung (24) ausgebildet ist.

4. Sicherheitsgurtschloß nach Anspruch 3,
dadurch gekennzeichnet,
daß die Sperrstiftaufnahmeeinziehung (24) durch eine zu einem ersten Abschnitt (17a) der Bewegungsbahn (17) des Sperrstiftes (16) als Verriegelungselement (116) etwa parallel, oberen Begrenzungskante (25) und zwei sich von der oberen Begrenzungskante (25) zu einer Öffnung (28) der Sperrstiftaufnahmeeinziehung (24) erstreckende seitliche Begrenzungskanten (26,27) begrenzt wird.

5. Sicherheitsgurtschloß nach einem der Ansprüche 1 bis 4,
dadurch gekennzeichnet,
daß mindestens eine der Begrenzungskanten (26) der Sperrstiftaufnahmeeinziehung (24) zu einer durch den Drehpunkt (18) des Sperrelements (19) und einem vorgesehenen Kontaktpunkt (K) des Sperrstifts (16) mit der Begrenzungskante (26) verlaufenden Ebene (E) in Richtung zu einem unteren Ende (26a) der Begrenzungskante (26) einen Winkel alpha von etwa 90° oder kleiner aufweist.

6. Sicherheitsgurtschloß nach Anspruch 1,
dadurch gekennzeichnet,
daß an einem freien Ende (20a) des ersten Arms (20) ein mindestens klauen- oder hakenförmiges Ansatzteil (29,30) ausgebildet ist.

7. Sicherheitsgurtschloß nach Anspruch 6,
dadurch gekennzeichnet,
daß das Ansatzteil (29,30) eine nach innen gekrümmte, halbkugelförmig eingezogene oder drei- oder mehreckförmig eingezogene Anlagefläche (31) für den Sperrstift (16) aufweist.

8. Sicherheitsgurtschloß nach einem der Ansprüche 2 bis 7,
dadurch gekennzeichnet,
daß eine der Seitenkanten (26,27) der Sperrstiftaufnahmeeinziehung (24) oder das Ansatzteil (29,30) des freien ersten Arms (20) des Sperrelements (19) im in der Bewegungsbahn (17) angeordneten und unbeschleunigten Zustand in einer Beschleunigungsrichtung (a) einen Abstand (I) zu dem Sperrstift (16) aufweisend angeordnet ist, um eine Schwenkbewegung des Sperrelements (19) in die Freigabestellung zu ermöglichen.

9. Sicherheitsgurtschloß nach einem der Ansprüche 1 bis 8,
dadurch gekennzeichnet,
daß der erste Arm (20) des Sperrelements (19) zum zweiten Schwenkarm (21) einen Winkel Beta von ungefähr 90° aufweist.

10. Sicherheitsgurtschloß nach einem der Ansprüche 1 bis 9,
dadurch gekennzeichnet,
daß das Sperrelement (19) mit seinem Schwerpunkt und seinem Drehpunkt (18) so ausgebildet und angeordnet ist, daß seine Verriegelungssicherheit bei starker Verzögerung (Schock) in Beschleunigungsrichtung (Richtung des Pfeiles a) zunimmt und daß das Sperrelement (19) aufgrund der Massenträgheit in seine Verriegelungsstellung gedrückt wird.

11. Sicherheitsgurtschloß nach einem der Ansprüche 1 bis 10,
dadurch gekennzeichnet,
daß die Masse des Sperrstiftes (16) und der Schloßtaste (12) und die Masse des Sperrelementes (19) so zusammenwirken, daß die Summe des auftretenden Drehmoments (Massenkräfte x Hebelarme) um den Drehpunkt (18) so wirkt, daß das Sperrelement (19) in seine Verriegelungsstellung gedrückt wird.

12. Sicherheitsgurtschloß nach einem der Ansprüche 1 bis 10,
dadurch gekennzeichnet,
daß das Drehträgheitsmoment des Sperrelements (19) so groß ist, so daß eine Drehbewegung des Sperrelementes (19) um den Drehpunkt (18) während eines kurzzeitig auftretenden Beschleunigungszustandes (Schock) sicher vermieden wird oder nur zu einer kleinen, das Schloß nicht öffnenden Bewegung führt.

## Claims

1. Seat belt buckle (100) for vehicles for receiving and locking an insert blade (14) in a casing (11) and a buckle key (12) for neutralizing the locking effect, in which the buckle key (12) is opened against the action of a spring (115) when the load-carrying buckle mechanism (13) is actuated in the direction of actuation (arrow B) following an opening travel for releasing the insert blade (14) and wherein the insert blade (14) is lockable by means of a locking member (10) swivellably supported between a release position and a locking position and is lockable with the aid of a locking pin (16) conducted in a guide bar bracket (15) in the casing (11) and movable in a path of travel (17) predetermined by the guide bar bracket (15) into a locking and into a release position or, with the aid of a catch lever in the form of a blocking element (116) movable in a predetermined path of travel into a locking position and into a release position and with an ejector (114) which presses the insert blade (14) in the unlocking position of the locking member (10) out of the casing (11),
characterized in that
a blocking element (19) rotatably supported on the casing (11) which is rotatable about a swivel point (18), is movable with a first free arm (20) into a locking position engaging into the path of travel (17) blocking the blocking element (116) against a movement out of the blocking position and, when the buckle key (12) is actuated, clearing the path of travel (17) of the blocking element (116) so that the same can be moved out of the path of travel (17) into an unlocked position and in that the blocking element (19) possesses a second angled swivel arm (21) for actuating and swivelling the blocking element (19) by means of the buckle key (12) out of an initial position in which the blocking element (19) is located in th path of travel (17), into a position which releases the blocking element (116), while the second swivel arm (21), on its free end (21a), is connected with the buckle key (12) by means of a connecting element (22).

2. Seat belt buckle according to Claim 1,
characterized in that the connecting element (22) is a slider crank mechanism.

3. Seat belt buckle according to either Claim 1 or 2,
characterized in that,
on a free end (20a) of the first arm (20), a locking pin receiving recess (24) is constructed.

4. Seat belt buckle according to Claim 3,
characterized in that
the locking pin receiving recess (24) is delimited by an upper delimitation edge (25) extending roughly parallel to a first section (17a) of the path of travel (17) of the locking pin (16) in the form of a blocking element (116) and by two lateral delimitation edges (26,27) extending from the upper delimitation edge (25) to an opening (28) of the locking pin receiving recess (24).

5. Seat belt buckle according to any of Claims 1 to 4,
characterized in that
at least one of the delimitation edges (26) of the locking pin receiving recess (24), relative to a plane (E) proceeding through the swivel point (18) of the blocking element (19) and a provided contact point (K) of the locking pin (16) with the delimitation edge (26), in the direction towards a lower end (26a) of the delimitation edge (26), possesses an angle alpha of approximately 90° or smaller.

6. Seat belt buckle according to Claim 1,
characterized in that,
on a free end (20a) of the first arm (20), at least one claw or hook-shaped shoulder portion (29,30) is formed.

7. Seat belt buckle according to Claim 6,
characterized in that
the shoulder port ion (29,30) possesses an inwardly curved, hemispherically recessed or trangularly or polygonally recessed bearing surface (31) for the locking pin (16).

8. Seat belt buckle according to any of Claims 2 to 7,
characterized in that
one of the lateral delimitation edges (26,27) of the locking pin receiving recess (24) or the shoulder portion (29,30) of the first free arm (20) of the blocking element (19), in a non-accelerated state, in which the same is disposed in the path of travel (17) in the direction of acceleration (a), is disposed so as to have a distance (I) to the locking pin (16) so as to make a swivel motion of the blocking element (19) into the release position possible.

9. Seat belt buckle according to any of Claims 1 to 8,
characterized in that
the first arm (20) of the blocking element (19), relative to the second swivel arm (21), possesses an angle alpha of approximately 90°.

10. Seat belt buckle according to any of Claims 1 to 9,
characterized in that
the blocking element (19) is constructed and disposed with its gravity center and its swivel point (18) in such a way that its locking safety is increased in the event of a strong deceleration (shock) in the direction of acceleration (direction of the arrow a)) and in that the blocking element (19), owing to the mass moment of inertia, is pressed into its locking position.

11. Seat belt buckle according to any of Claims 1 to 10,
characterized in that
the mass of the locking pin (16) and of the buckle key (12) and the mass of the blocking element (19) intercat in such a fashion that the sum of the occurring torque (forces of gravity x lever arms) about the swivel point (18) acts in such a way that the blocking element (19) is pressed into its blocking position.

12. Seat belt buckle according to any of Claims 1 to 10,
characterized in that the rotary inertial mass of the blocking element (19) is so great that a rotational movement of the blocking element (19) about the swivel point (18) during a briefly occurring state of acceleration (shock) is avoided with certainty or merely leads to a minor movement which does not open the buckle.

## Revendications

1. Sperrure de ceinture de sécurité (100) pour véhicules pour le logement et le verrouillage d'une languette à emboîter (14) dans un boîtier (11) et une touche de serrure (12) pour supprimer le verrouillage, la touche de serrure (12) ouvrant, contre un ressort (115), lors de l'actionnement dans le sens de l'actionnement (flèche B), le mécanisme de serrure (13) qui porte la charge après une élévation d'ouverture pour débloquer la languette à emboîter (14), et la languette à emboîter (14) étant verrouillable par l'intermédiaire d'une pièce de verrouillage (10) positionnée pivotante dans le boîtier (11) entre une position de déverrouillage et une position de verrouillage, pièce qui est bloquable par l'intermédiaire d'une broche de blocage (16), guidée dans un guide de coulisse (15) dans le boîtier (11) et mobile sur une trajectoire de mouvement (17) prédéterminée par le guide de coulisse (15) dans une position de blocage et une position de déblocage ou par un levier de blocage mobile sur une trajectoire de mouvement prédéterminée dans une position de blocage et une position de déblocage comme élément de verrouillage (116), et avec un éjecteur (114) qui pousse la languette à emboîter (14) hors du boîtier (11) dans la position de déverrouillage de la pièce de verrouillage (10),
**caractérisée en ce**
qu'un élément de blocage (19), positionné rotatif sur le boîtier (11) autour d'un point d'appui (18), avec un premier bras libre (20) est mobile dans une position de verrouillage, qui bloque l'élément de verrouillage (116) contre un mouvement hors de la position de blocage, qui s'engrène dans la trajectoire de mouvement (17) et qui, lors de l'actionnement de la touche de serrure (12), peut être déplacé hors de la trajectoire de mouvement (17) dans une position de déverrouillage en débloquant la trajectoire de mouvement (17) de l'élément de verrouillage (116) et que l'élément de blocage (19) présente un second bras pivotant (21) coudé pour l'actionnement et le pivotement de l'élément de blocage (19) par la touche de serrure (12) d'une position de base, dans laquelle se trouve l'élément de blocage (19) dans la trajectoire de mouvement (17), à une position qui débloque l'élément de verrouillage (116), le second bras pivotant (21) étant relié à son extrémité libre (21a) à la touche de serrure (12) par un élément de connexion (22).

2. Serrure de ceinture de sécurité selon la revendication 1,
**caractérisée en ce**
que l'élément de connexion (22) est un mécanisme biellemanivelle (122).

3. Serrure de ceinture de sécurité selon la revendication 1 ou 2,
**caractérisée en ce**
qu'un retrait de logement de la broche de blocage (24) est formé à une extrémité libre (20a) du premier bras (20).

4. Serrure de ceinture de sécurité selon la revendication 3,
**caractérisée en ce**
que le retrait de logement de la broche de blocage (24) est délimité par une arête de délimitation supérieure (25), à peu près parallèle à une première section (17a) de la trajectoire de mouvement (17) de la broche de blocage (16) comme élément de verrouillage (116) et par deux arêtes de délimitation latérales (26, 27) qui s'étendent de l'arête de délimitation supérieure (25) vers une ouverture (28) du retrait de logement de la broche de blocage (24).

5. Serrure de ceinture de sécurité selon l'une des revendications 1 à 4,
**caractérisée en ce**
qu'au moins l'une des arêtes de délimitation (26) du retrait de logement de la broche de blocage (24) par rapport à un plan (E) qui passe par le point d'appui (18) de l'élément de blocage (19) et à un point de contact (K) prévu de la broche de blocage (16) avec l'arête de délimitation (26) présente, en direction d'une extrémité inférieure (26a) de l'arête de délimitation (26), un angle alpha d'environ 90° ou inférieur.

6. Serrure de ceinture de sécurité selon la revendication 1,
**caractérisée en ce**
qu'une pièce ajoutée (29, 30), qui est au moins en forme de griffe ou de crochet, est formée à une extrémité libre (20a) du premier bras (20).

7. Serrure de ceinture de sécurité selon la revendication 6,
**caractérisée en ce**
que la pièce ajoutée (29, 30) présente une face d'appui (31) pour la broche de blocage (16), face qui est courbée vers l'intérieur, rentrée en hémisphère ou rentrée en triangle ou en polygone.

8. Serrure de ceinture de sécurité selon l'une des revendications 2 à 7,
**caractérisée en ce**
qu'une des arêtes latérales (26, 27) du retrait de logement de la broche de blocage (24) ou la pièce ajoutée (29, 30) du premier bras libre (20) de l'élément de blocage (19) est placée, à l'état placé dans la trajectoire de mouvement (17) et non accéléré, dans un sens d'accélération (a), en présentant un écart (I) par rapport à la broche de blocage (16) pour permettre un pivotement de l'élément de blocage (19) dans la position de déblocage.

9. Serrure de ceinture de sécurité selon l'une des revendications 1 à 8,
**caractérisée en ce**
que le premier bras (20) de l'élément de blocage (19) présente, par rapport au second bras pivotant (21), un angle beta d'environ 90°.

10. Serrure de ceinture de sécurité selon l'une des revendications 1 à 9,
**caractérisée en ce**
que l'élément de blocage (19) est configuré et placé avec son centre de gravité et son point d'appui (18) de telle manière que sa sécurité de verrouillage, en cas de décélération importante (choc), augmente dans le sens de l'accélération (sens de la flèche a) et que l'élément de blocage (19) est enfoncé dans sa position de verrouillage en raison de l'inertie de la masse.

11. Serrure de ceinture de sécurité selon l'une des revendications 1 à 10,
**caractérisée en ce**
que la masse de la broche de blocage (16) et la touche de serrure (12) et la masse de l'élément de blocage (19) coopèrent de telle manière que la somme du moment de rotation qui intervient (forces de la masse x bras de la puissance) agit autour du point d'appui (18) de telle manière que l'élément de blocage (19) est enfoncé dans sa position de verrouillage.

12. Serrure de ceinture de sécurité selon l'une des revendications 1 à 10,
**caractérisée en ce**
que le moment d'inertie de l'élément de blocage (19) est si important qu'un mouvement de rotation de l'élément de blocage (19) autour du point d'appui (18), pendant un état d'accélération qui intervient momentanément (choc), est évité de manière sûre ou n'entraîne qu'un petit mouvement qui n'ouvre pas la serrure.
